# EUROPÄISCHE PATENTSCHRIFT

(11) **EP 1 196 728 B1**
(45) Veröffentlichungstag und Bekanntmachung des Hinweises auf die Patenterteilung: **03.09.2003**
(21) Anmeldenummer: 00945702.9
(22) Anmeldetag: 05.06.2000
(51) Int. Cl.: F27B 3/06, F27B 3/19

(54) **VERFAHREN UND VORRICHTUNG ZUM ENTLEEREN VON METALLURGISCHEN SCHMELZGEFÄSSEN DURCH KIPPEN**
METHOD AND DEVICE FOR EMPTYING METALLURGIC MELTING VESSELS BY TIPPING
PROCEDE ET DISPOSITIF PERMETTANT DE VIDER DES RECIPIENTS DE FUSION METALLURGIQUES PAR BASCULEMENT

(30) Priorität: 04.06.1999 DE 19925550
(43) Veröffentlichungstag der Anmeldung: 17.04.2002
(73) Patentinhaber: SMS Demag Aktiengesellschaft, 40237 Düsseldorf (DE)
(72) Erfinder: SCHUBERT, Manfred, D-46147 Oberhausen (DE); STARKE, Peter, D-47228 Duisburg (DE)
(74) Vertreter: Valentin, Ekkehard, Dipl.-Ing.
(86) Internationale Anmeldenummer: EP0005089
(87) Internationale Veröffentlichungsnummer: WO00075587

(56) Entgegenhaltungen:
- DE-A- 4 006 281
- DE-C- 262 543
- GB-A- 741 035
- US-A- 2 268 918

## Beschreibung

Die Erfindung betrifft ein Verfahren und eine Vorrichtung zum Entleeren von metallurgischen Schmelzgefäßen durch Kippen, wie beispielsweise Elektro-Lichtbogenschmelzöfen und Elektrowiderstandsschmelzöfen, mit auf einem Fundament aufliegenden Unterofenrahmen, einer Kippvorrichtung, einer im Ofenboden angeordneten verschließbaren Abstichöffnung und einer seitlich am Ofen angeordneten Schlackenüberlaufkante.

Bei der Durchführung von thermischen metallurgischen Reaktionen an Metallen in metallurgischen Schmelzgefäßen liegen nach Abschluss dieser Reaktionen die Metalle in schmelzflüssiger Form vor, überschichtet mit schmelzflüssiger Schlacke. Zur Abschlackung sowie zur Entleerung der Schmelze in ein Gießgefäß sind diese metallurgischen Schmelzgefäße zumeist mit einer Kippvorrichtung ausgestattet, durch die das gesamte Schmelzgefäß aus seiner ursprünglich waagerechten Grundstellung in eine schräge Lage gebracht wird.

Bei einem aus der DE 32 41 987 C2 bekannten Drehstrom-Lichtbogenofen sitzt das Ofengefäß mit seinem Unterofenrahmen auf zwei Kippwiegen auf. Beim Kippen des Ofens rollt die verzahnte, kreisförmig ausgeführte Kippwiege auf einem horizontalen, gleichfalls verzahnten Unterbau ab, wobei nachteilig die Abstichöffnung während des Kippens vom Ofenmittelpunkt wegwandert.

Bei einer aus der DE 42 44 228 C2 bekannten Ausführung eines Schmelzgefäßes ist die Kippwiege des Ofens kreisbogenförmig ausgeführt und auf Laufrollen abgestützt, die in einem auf dem Ofenfundament aufliegenden Fundamentrahmen drehbar gelagert sind. Zur Stabilisierung des Ofens wird dieser zusätzlich durch mindestens einen hydraulischen Kippzylinder abgestützt. Durch die beschriebene Ausbildung des Schmelzgefäßes ist es zum Abschlakken und zum Stahlabstich nach beiden Richtungen kippbar, wobei der Schurrenmittetpunkt der Schrottaufgabeschurre auch der Rolldrehpunkt des Schmelzgefäßes während der Kippbewegung ist. Weiterhin ist an der auf den Laufrollen lagernden Kippwiege in einem definierten Bereich ein Nocken angebracht, der bei Überschreiten eines Kippbereiches an der Abschlackseite an der Laufrolle anliegt und an dieser entlang nach oben gleitet.

Nachteilig bei diesen bekannten Ausführungen der Kippvorrichtungen mit einem auf Wiegen sich abstützenden Unterofenrahmen ist, dass sich die Lage von Abstichöffnung und Schlackenüberlaufkante beim Kippen stark verändert und beispielsweise zu großen Abständen zwischen dem Schmelzgefäß und der Abstichöffnung führt und damit die Stickstoffaufnahme während des Abstichs begünstigt. Darüber hinaus werden die den auf Laufrollen gelagerten Ofen stabilisierenden Kippzylinder während des Ofenbetriebs mit den beim Chargier- und Schmelzprozess verursachten Stößen und Vibrationen nachteilig beaufschlagt.

US-A-2,268,918 beschreibt einen Elektrolichtbogenofen mit einem an einer durch eine Säule gebildeten Fundamentauflage seitlich angelenkten Ofengefäß. Das Ofengefäß ist mittels eines Kippzylinders kippbar, der an der gegenüberliegenden Seite des Ofengefäßes angreift.

Aufgabe der Erfindung ist es, ausgehend vom bekannten Stand der Technik, ein Verfahren und eine Vorrichtung zum Entleeren von metallurgischen Schmelzgefäßen durch Kippen anzugeben, durch die die geschilderten Nachteile, insbesondere die Lageverschiebung von Abstichöffnung und Schlackenüberlaufkante während des Kippvorgangs weitgehend vermeidbar sind.

Die gestellte Aufgabe wird bei metallurgischen Schmelzgefäßen der vorstehend genannten Art mit den kennzeichnenden Merkmalen der Ansprüche 1 und 2 gelöst vorteilhafte Ausgestaltungen der Erfindung sind in den Unteransprüchen angegeben.

Die erfindungsgemäße Kippbarkeit um jede von zwei gegenüberliegenden Achsen ermöglicht die Anordnung der Abstichöffnung und der Schlackenüberlaufkante nahe der jeweiligen Kippachse, so dass die Lage der erwähnten Öffnungen beim Kippen nur wenig verändert wird.

Gemäß der Erfindung wird eine Seite des Unterofenrahmens des Schmelzgefäßes von seinen Fundamentauflagen, auf denen der Unterofenrahmen in der Grundstellung des Schmelzgefäßes ruht, angehoben und um die gegenüberliegenden Fundamentauflagen als Drehpunkt bzw. Drehachse drehend gekippt. Die Fundamentauflagen, die am oberen Ende von säulenförmigen Fundamenten angeordnet sind, sind schalenförmig ausgebildet. In diesen schalenförmigen Fundamentauflagen stützt sich der Unterofenrahmen mit seinen in den Fundamentauflagen drehbar ausgebildeten Stützelementen ab.

Den säulenförmigen Fundamenten sind Kippzylinder zugeordnet, durch die ein Anheben einer beliebigen einzelnen Seite des Unterofenrahmens bzw. des gesamten Schmelzgefäßes möglich wird, mit einer Kippbewegung (Drehbewegung) über die jeweils gegenüberliegenden Fundamentauflagen als Drehpunkt bzw. Drehachse.

Die Abstichöffnung ist vorteilhaft so angeordnet, dass sie sich in der Grundstellung des Schmelzgefäßes oberhalb des Niveaus des nach dem Abstich verbleibenden flüssigen Restsumpfes befindet.

Die Kippzylinder, die während des Kippvorgangs einen Teil des Ofengewichts tragen müssen und entsprechend stark dimensioniert sind, sind während der Grundstellung des Schmelzgefäßes, bei der das Schmelzgefäß auf allen Fundamentauflagen ruht, vollständig entlastet.

Weitere Vorteile Einzelheiten und Merkmale der Erfindung werden nachfolgend an einem in Zeichnungsfiguren dargestellten Ausführungsbeispiel näher erläutert.

Es zeigen:
- Fig. 1: ein Schmelzgefäß nach der Erfindung in seiner Grundstellung,
- Fig. 2: ein Schmelzgefäß entsprechend Fig. 1 zum Abschlacken gekippt,
- Fig. 3: ein Schmelzgefäß entsprechend Fig. 1 zur Schmelzenentleerung gekippt.

In Figur 1 ist ein Schmelzgefäß 1 entsprechend der Erfindung in seiner Grundstellung dargestellt. Das Schmelzgefäß 1 ruht hierbei mit den Stützelementen 8 des Unterofens 2 auf schalenförmig ausgebildeten Fundamentauflagen 7, die den oberen Abschluss von säulenförmig ausgebildeten Fundamenten 6 bilden. In unmittelbarer Nähe der Fundamente 6 befindet sich jeweils ein Kippzylinder 3, der in der ausgestellten Grundstellung vollständig entlastet ist, da der Unterofenrahmen 2 auf allen vorhandenen Fundamentauflagen 7 ruht. Die Fundamente 6 sind mit ihrer Fundamentauflage 7 so angeordnet, dass sie möglichst nahe an der Schlackenüberlaufkante 5 (in der Zeichnungsfigur links) und an die Abstichöffnung 4 (in der Zeichnungsfigur rechts) heranreichen.

In Figur 2 ist das Schmelzgefäß 1 durch Anheben des Unterofenrahmens 2 mittels der rechts angeordneten Kippzylinder 3 zum Abschlacken angehoben bzw. gekippt. Während sich der rechte Teil des Unterofenrahmens 2 mit der Abstichöffnung 4 von den Fundamentauflagen abhebt, dreht sich der linke Teil des Unterofenrahmens 2 mit seinen Stützelementen 8 innerhalb der links angeordneten Fundamentauflagen 7, die so den Drehpunkt bzw. die Drehachse darstellen. Die Schlackenüberlaufkante 5 verändert durch den dargestellten Kippvorgang so gut wie nicht ihre Stellung gegenüber der Ausgangstage in der Grundstellung entsprechend Fig. 1, da die Schlackenüberlaufkante 5 in unmittelbarer Nähe der Drehachse der Fundamentauflagen 7 angeordnet ist.

In Figur 3 ist die Kippstellung zur entgegengesetzten Seite entsprechend Fig. 2 darstellt. Die linke Seite des Unterofenrahmens 2 ist angehoben, um über die Abstichöffnung 4 die Schmelze aus dem Schmelzgefäß 1 abzulassen. Auch in diesem Beispiel wird, da die Abstichöffnung 4 mit der Drehachse der Fundamentauflagen 7 praktisch übereinstimmt, die Lage der Abstichöffnung 4 durch die Kippbewegung so gut wie nicht verändert.

Die Kippbarkeit nach jeder beliebigen Seite kann beispielsweise auch für Reparaturen und Wartungsarbeiten von Vorteil sein.

## Patentansprüche

1. Verfahren zum Entleeren von metallurgischen Schmelzgefäßen durch Kippen, wie beispielsweise Elektrolichtbogenschmelzöfen und Elektrowiderstandsschmelzöfen, mit auf einem Fundament aufliegenden Unterofenrahmen, einer Kippvorrichtung, einer im Ofenboden angeordneten verschließbaren Abstichöffnung und einer seitlich am Ofen angeordneten Schlackenüberlaufkante, wobei das Kippen durch Anheben des der Abstichöffnung (4) bzw. der Schlackenüberlaufkante (5) gegenüberliegenden Seite des Unterofenrahmens (2) erfolgt,
**dadurch gekennzeichnet,**
**dass** das Schmelzgefäß (1) um jede von zwei gegenüberliegenden Fundamentauflagen (7) als Drehpunkt bzw. Drehachse gekippt wird, wobei sich die Lage der Abstichöffnung (4) und der Schlackenüberlaufkante (5) während des Kippvorgangs nicht oder nur unwesentlich verändert.

2. Vorrichtung zum Entleeren von metallurgischen Schmelzgefäßen (1) durch Kippen, wie beispielsweise Elektrolichtbogenschmelzöfen und Elektrowiderstandsschmelzöfen, mit auf einem Fundament (6) aufliegenden Unterofenrahmen (2), einer Kippvorrichtung, einer im Ofenboden angeordneten verschließbaren Abstichöffnung (4) und einer seitlich am Ofen (1) angeordneten Schlackenüberlaufkante (5), zur Durchführung des Verfahrens nach Anspruch 1, wobei sich der Unterofenrahmen (2) auf schalenförmig ausgebildeten Fundamentauflagen (7) mit der Form der Fundamentauflagen (7) angepassten Stützelementen (8) abstützt und in den Fundamentauflagen (7) durch Anheben seiner diesen gegenüberliegenden Seiten mittels eines Kippzylinders (3) kippbar gelagert ist,
**dadurch gekennzeichnet,**
**dass** für die an gegenüberliegenden Seiten des Unterofenrahmens (2) angeordneten Stützelemente (8) gegenüberliegende Fundamentauflagen (7) mit gegenüberliegenden Kippzylindern (3) vorgesehen sind und der Unterofenrahmen (2) nach jeder Seite kippbar ist.

3. Vorrichtung nach Anspruch 2,
**dadurch gekennzeichnet,**
**dass** die säulenförmigen Fundamente (6) mit ihren die Drehpunkte bzw. Drehachsen bildenden Fundamentauflagen (7) in unmittelbarer Nähe der Unterkante der Abstichöffnung (4) bzw. der Schlackenüberlaufkante (5) angeordnet sind.

4. Vorrichtung nach Anspruch 2 oder 3,
**dadurch gekennzeichnet,**
**dass** in der Ofengrundstellung die Abstichöffnung (4) oberhalb des Niveaus des nach dem Abstich verbleibenden flüssigen Restsumpfes angeordnet ist.

## Claims

1. Method of emptying metallurgical melt vessels by tipping, such as, for example, electric arc furnaces and electric resistance furnaces, with a lower furnace frame resting on a foundation, a tipping device, a closable tap opening arranged in the furnace base and a slag overflow edge arranged literally at the furnace, wherein the tipping is carried out by raising the side of the lower furnace frame (2) opposite the tap opening (4) or the slag overflow edge (5), **characterised in that** the melt vessel (1) is tipped about each of two mutually opposite foundation rests (7) as fulcrum or axis of rotation, wherein the position of the tap opening (4) and the slag overflow edge (5) does not change or changes only insubstantially during the tipping process.

2. Device for emptying metallurgical melt vessels (1) by tipping, such as, for example, electric arc furnaces and electric resistance furnaces, with a lower furnace frame (2) resting on a foundation (6), a tipping device, a closable tap opening (4) arranged in the furnace base and a slag overflow edge (5) arranged laterally at the furnace (1), for carrying out the method according to claim 1, wherein the lower furnace frame (2) is supported on foundation rests (7), which are constructed to be shell-shaped, with support elements (8) matched to the shape of the foundation rests (7) and is mounted in the foundation rests (7) to be tippable by raising its sides opposite thereto by means of a tipping cylinder (3), **characterised in that** foundation rests (7) with oppositely disposed tipping cylinders (3) are provided for the support elements arranged at opposite sides of the lower support frame (2) and the lower support frame (2) is tippable to each side.

3. Device according to claim 2, **characterised in that** the column-shaped foundations (6) are arranged by their foundation supports (7), which form the fulcra or axes of rotation, in the immediate vicinity of the lower edge of the tap opening (4) or the slag overflow edge (5).

4. Device according to claim 2 or 3, **characterised in that** the furnace basic setting the tap opening (4) is arranged above the level of the liquid residual sump remaining after the tapping.

## Revendications

1. Procédé permettant de vider des récipients de fusion métallurgiques par basculement, comme par exemple des fours de fusion à arc électrique et des fours de fusion à résistance électrique, comportant un cadre de dessous de four reposant sur une base, un dispositif de basculement, une ouverture de coulée pouvant être fermée, disposée dans le fond du four, et un bord de trop-plein pour les scories disposé sur le côté du four, le basculement ayant lieu par levage du côté du cadre de dessous du four (2) opposé à l'ouverture de coulée (4) ou au bord de trop-plein pour les scories (5),
**caractérisé en ce que**
le récipient de fusion (1) est basculé autour de chacun des deux supports de base opposés (7) tenant lieu de point de rotation ou d'axe de rotation, la position de l'ouverture de coulée (4) et du bord de trop-plein pour les scories (5) ne changeant pas ou alors seulement de façon insignifiante pendant l'opération de basculement.

2. Dispositif permettant de vider des récipients de fusion métallurgiques (1) par basculement, comme par exemple des fours de fusion à arc électrique et des fours de fusion à résistance électrique, comportant un cadre de dessous de four (2) reposant sur une base (6), un dispositif de basculement, une ouverture de coulée (4) pouvant être fermée, disposée dans le fond du four, et un bord de trop-plein pour les scories (5) disposé sur le côté du four (1) servant à réaliser le procédé selon la revendication 1, le cadre de dessous du four (2) s'appuyant sur des éléments de soutien (8) conformés en forme de coques et adaptés à la forme des supports de base (7) et étant installé dans les supports de base (7) de manière à pouvoir basculer par levage de ses côtés opposés à ceux-ci au moyen d'un vérin de basculement (3),
**caractérisé en ce que**
pour les éléments de soutien (8) disposés sur les côtés opposés du cadre de dessous de four (2), des supports de base (7) opposés sont prévus avec des vérins de basculements opposés (3) et que le cadre de dessous du four (2) peut basculer vers chaque côté.

3. Dispositif selon la revendication 2,
**caractérisé en ce que**
les bases en forme de colonnes (6) avec leurs supports de base (7) formant les points de rotation ou axes de rotation sont disposées à proximité immédiate du bord inférieur de l'ouverture de coulée (4) ou du bord de trop-plein pour les scories (5).

4. Dispositif selon la revendication 2 ou 3,
**caractérisé en ce que**
en position normale du four, l'ouverture de coulée (4) est disposée au dessus du niveau du puisard de liquide résiduel subsistant après la coulée.
